# FASCICULE DE BREVET EUROPEEN

(11) **EP 2 636 570 B1**
(45) Date de publication et mention de la délivrance du brevet: **19.08.2015**
(21) Numéro de dépôt: 13157493.1
(22) Date de dépôt: 01.03.2013
(51) Int. Cl.: B61F 5/22

(54) **Bogie pendulaire pour véhicule ferroviaire, véhicule et train correspondant**
Pendelfahrgestell für Schienenfahrzeug, entsprechendes Fahrzeug und entsprechender Zug
Pendular bogie for a railway vehicle, vehicle and corresponding train

(30) Priorité: 05.03.2012 FR 1251994
(43) Date de publication de la demande: 11.09.2013
(73) Titulaire: ALSTOM Transport Technologies, 92300 Levallois-Perret (FR)
(72) Inventeur: Cottin, Fabrice, 71670 SAINT FIRMIN (FR); Liodenot, Frédéric, 71670 LE BREUIL (FR)
(74) Mandataire: Domenego, Bertrand

(56) Documents cités:
- WO-A1-97/43139
- FR-A- 1 549 466
- US-A- 3 845 724
- US-A- 4 440 093

## Description

Bogie pendulaire pour véhicule ferroviaire, véhicule et train correspondant L'invention concerne en général les bogies pendulaires pour véhicule ferroviaire.

Plus précisément, l'invention concerne selon un premier aspect un bogie pendulaire pour un véhicule ferroviaire, du type comprenant un châssis, une structure mobile en rotation autour d'un axe longitudinal par rapport au châssis et destiné à être lié à la caisse du véhicule ferroviaire, et au moins un dispositif d'amortissement des mouvements de lacet de la structure par rapport au châssis, le dispositif d'amortissement des mouvements de lacet comprenant :- un vérin d'amortissement, relié par une première extrémité au châssis par une première liaison rotule ; - un élément de liaison liant une seconde extrémité du vérin d'amortissement à la structure.

Un tel bogie est connu du document US-A-4440093.

Il est possible de lier la seconde extrémité du vérin d'amortissement à un pied de la structure par l'intermédiaire d'une liaison rotule. Le pied est par exemple formé sur un côté latéral de la structure et fait saillie vers le bas.

Un tel bogie doit respecter différentes contraintes. Quand la structure est en bout de course de rotation autour de l'axe longitudinal par rapport au châssis, la structure, et notamment les pieds de fixation, ne doivent pas enfreindre le gabarit, et notamment le gabarit d'encombrement transversal.

Par ailleurs, la structure, et notamment les pieds, ne doivent pas interférer avec les longerons du châssis de bogie.

Par ailleurs, quel que soit l'angle de roulis, c'est-à-dire l'angle de la structure mobile par rapport au châssis autour de l'axe longitudinal, et quel que soit l'angle de lacet, le vérin d'amortissement ne doit pas adopter un angle trop important par rapport à la direction longitudinale. Ceci permet d'éviter les composantes d'efforts parasites en vertical dans le dispositif d'amortissement des mouvements de lacet, et ceci permet également de ne pas perdre trop d'efficacité pour la composante longitudinale de l'effort d'amortissement antilacet.

Dans le bogie décrit ci-dessus, il est difficile de respecter ces différentes contraintes.

Dans ce contexte, l'invention vise à proposer un bogie pendulaire dont la conception permet de satisfaire les critères ci-dessus.

A cette fin, l'invention porte sur un bogie pendulaire du type précité, **caractérisé en ce que** l'élément de liaison comprend :
- une bielle supérieure, liée d'une part à la seconde extrémité du vérin par une seconde liaison rotule et d'autre part à la structure par un dispositif de liaison pivot autour d'un axe de pivotement longitudinal ;
- une bielle inférieure, liée d'une part à la bielle supérieure et/ou à la deuxième extrémité du vérin d'amortissement par une troisième liaison rotule, et d'autre part au châssis par une quatrième liaison rotule.

La cinématique du dispositif d'amortissement est ainsi considérablement modifiée. Quand la structure mobile est en bout de course de rotation autour de l'axe longitudinal par rapport au châssis, cette structure, ou les éléments du dispositif d'amortissement des mouvements de lacet, ne dépasse(nt) pas les limites du gabarit. Il n'y a pas d'interférence avec le châssis de bogie. Il est possible d'agencer les différents éléments du dispositif d'amortissement de manière à ce que le vérin d'amortissement forme un angle réduit avec la direction longitudinale, et ce quelle que soit la position angulaire de la structure autour de l'axe longitudinal par rapport au châssis, et quel que soit l'angle de lacet de la structure par rapport au châssis.

On entend ici par mouvement de lacet de la structure par rapport au châssis les mouvements de rotation de la structure par rapport au châssis autour d'un axe perpendiculaire au plan de roulement du bogie. La direction longitudinale correspond ici à la direction de déplacement normal du bogie. La direction transversale correspond à la direction à la fois perpendiculaire à la direction longitudinale et parallèle au plan de roulement du bogie.

Le bogie peut également présenter une ou plusieurs des caractéristiques ci-dessous, considérés individuellement ou selon toutes les combinaisons techniquement possibles :
- la bielle supérieure comprend deux branches, chaque branche étant liée à la seconde extrémité du vérin par la seconde liaison rotule, le dispositif de liaison pivot comprenant deux liaisons pivots autour de l'axe de pivotement liant chacun une des deux branches à la structure ;
- la bielle supérieure comprend un tronçon inférieur commun, dont une extrémité inférieure est liée à la seconde extrémité du vérin par la seconde liaison rotule, les deux branches étant solidaire d'une extrémité supérieure du tronçon inférieur commun opposée à l'extrémité inférieure ;
- le dispositif d'amortissement est agencé pour que le vérin d'amortissement débatte par rapport à la direction longitudinal dans un cône d'angle inférieur à 30° ;
- le vérin d'amortissement est relié par sa première extrémité à un longeron du châssis ;
- la bielle inférieure est liée par la quatrième liaison rotule à un longeron du châssis ;
- le bogie comprend deux dispositifs d'amortissement des mouvements de lacet de la structure par rapport au châssis, disposés de deux côtés latéraux opposés de la structure ;
- le bogie comprend un dispositif à vérin de commande du déplacement de la structure en rotation autour de l'axe longitudinal par rapport au châssis.

Selon un second aspect, l'invention porte sur un véhicule ferroviaire comprenant au moins un bogie ayant les caractéristiques ci-dessus, et une caisse liée à la structure du bogie.

Selon un troisième aspect, l'invention porte sur un train, comprenant une pluralité de véhicules ferroviaires ayant les caractéristiques ci-dessus.

D'autres caractéristiques et avantages de l'invention ressortiront de la description détaillée qui en est donnée ci-dessous, à titre indicatif et nullement limitatif, en référence aux figures annexées, parmi lesquelles :
- la figure 1 est une vue en élévation, schématique, d'un véhicule ferroviaire conforme à l'invention ;
- la figure 2 est une représentation plus détaillée de la structure mobile et du dispositif de commande du déplacement de la structure en rotation autour de l'axe longitudinal, le dispositif d'amortissement des mouvements de lacet étant représenté de manière schématique, le bogie étant représenté dans une situation où la structure mobile n'est pas décalée angulairement autour de l'axe longitudinal ;
- la figure 3 est une vue similaire à celle de la figure 2, dans une situation où la structure mobile est en bout de course de rotation autour de l'axe longitudinal, d'un premier côté latéral du bogie ;
- la figure 4 est une vue de côté du bogie de la figure 1, la structure n'étant pas décalée angulairement autour de l'axe longitudinal par rapport au châssis, l'angle de lacet étant nul;
- la figure 5 est une vue similaire à celle de la figure 4, la structure mobile étant représentée dans une position où sa course angulaire d'un premier côté latéral autour de l'axe longitudinal par rapport au châssis est maximum, et où l'angle de lacet est maximal également ;
- la figure 6 est une vue similaire à celle de la figure 5, le déplacement angulaire de la structure autour de l'axe longitudinal vers le second côté latéral du châssis étant maximal, et l'angle de lacet étant lui aussi maximal.

Le véhicule 1 représenté sur la figure 1 est une voiture de train. Ce véhicule comporte une caisse 3 et un ou plusieurs bogie(s) 5 de support de la caisse. La caisse 3 est prévue typiquement pour loger des passagers ou du fret. Elle repose sur le bogie 5 par l'intermédiaire de son fond 7.

Le bogie 5 comporte des roues 9, des paliers 11 de guidage en rotation des roues, un châssis 13, une suspension primaire 15 par l'intermédiaire de laquelle le châssis 13 est suspendu sur les paliers 11, une structure 17 mobile en rotation autour d'un axe longitudinal par rapport au châssis 13, une suspension secondaire 19 par l'intermédiaire de laquelle la caisse 3 est suspendue sur la structure 17, un dispositif 21 de commande du déplacement de la structure 17 en rotation autour de l'axe longitudinal par rapport au châssis 13, et plusieurs dispositifs 23 d'amortissement des mouvements de lacet de la structure 17 par rapport au châssis 13 (visibles sur les figures 2 à 6).

Les roues 9 roulent sur des rails de circulation du train. Le bogie 5 comporte typiquement quatre roues, réparties sur deux essieux, mais pourrait comporter seulement deux roues ou plus de quatre roues.

Le châssis de bogie 13 est une structure rigide, comportant typiquement deux longerons longitudinaux 25, raccordés l'un à l'autre par deux traverses transversales 27.

La structure 17 comporte une traverse de pendulation transversale 29, représentée de manière détaillée sur la figure 2. Comme il apparaît sur les figures 2 et 3, la structure 17 est susceptible de se déplacer en rotation par rapport au châssis de bogie 13 dans un plan perpendiculaire à l'axe longitudinal. La caisse 3 est liée à la structure 17, et se déplace d'une pièce avec la structure 17 autour de l'axe longitudinal. La caisse 3 est ainsi susceptible de se déplacer de manière pendulaire par rapport au châssis de bogie.

Le bogie 5 comporte encore un ensemble 31 destiné à guider le déplacement de la structure 17 en rotation autour de l'axe longitudinal. Cet ensemble 31 comporte deux galets 33, chacun lié à un longeron 25 du châssis de bogie 13. Les galets 33 coopèrent avec deux surfaces de roulement 35 ménagées aux deux extrémités latérales de la traverse de pendulation 29.

Comme visible sur la figure 2, cette traverse présente une forme en U, avec une partie centrale 37 sensiblement rectiligne et transversale, et deux parties d'extrémité 39 prolongeant la partie centrale 37 en oblique vers la caisse 3. Les surfaces de roulement 35 sont fixés aux parties d'extrémité obliques 39 et sont tournées vers le bas et latéralement vers l'extérieur du bogie. Elles reposent sur les galets 33.

Comme visible sur la figure 2, la structure 17 comporte encore un plateau 41, rigidement fixé sous le fond 7 de la caisse.

Dans l'exemple représenté, les suspensions secondaires 19 sont de type pneumatique et sont interposées entre les deux parties d'extrémité 39 de la traverse de pendulation 29 et le plateau 41.

Le dispositif 21 de commande du déplacement de la structure en rotation autour de l'axe longitudinal par rapport au châssis 13 comporte un vérin de pendulation 43 disposé dans un plan sensiblement perpendiculaire à l'axe longitudinal. Une première extrémité de ce vérin est fixée à une traverse du châssis de bogie 13. Une seconde extrémité du vérin de pendulation 43 est fixée par une liaison pivot à un pied 45 solidaire de la traverse de pendulation 29. Le vérin 43 est piloté par un calculateur 47. Celui-ci est renseigné par un capteur 49, par exemple par un accéléromètre. Le capteur 49 est prévu pour mesurer l'accélération suivant une direction transversale au niveau du bogie.

Le bogie 5 est équipé de deux dispositifs 23 d'amortissement des mouvements de lacet de la structure 17 par rapport au châssis de bogie, disposés de deux côtés latéraux opposés de la structure 17. Sur la figure 2, l'un est situé à droite et l'autre situé à gauche de la structure 17. Les deux dispositifs d'amortissement sont identiques, et un seul de ces dispositifs sera donc décrit ici.

En variante, le bogie 5 est équipé d'un seul dispositif d'amortissement 23, ou de deux dispositifs d'amortissement 23 de chaque côté, ou de plus de quatre dispositifs au total.

Chaque dispositif 23 d'amortissement des mouvements de lacet comprend, comme visible sur la figure 4 :
- un vérin d'amortissement 51, relié par une première extrémité 53 au châssis de bogie 13 par une première liaison rotule 55 ;
- une bielle supérieure 57, liée d'une part à une seconde extrémité 59 du vérin d'amortissement par une seconde liaison rotule 61 et d'autre part à la structure 17 par un dispositif de liaison pivot 63 ayant un axe de pivotement longitudinal ;
- une bielle inférieure 65, liée d'une part à la bielle supérieure 57 et/ou à la deuxième extrémité 59 du vérin d'amortissement 51 par une troisième liaison rotule 67, et d'autre part au châssis de bogie 13 par une quatrième liaison rotule 69.

Le vérin d'amortissement 51 est d'orientation sensiblement longitudinale et présente un axe de compression également sensiblement longitudinal. Le dispositif d'amortissement des mouvements de lacet est agencé pour que le vérin d'amortissement 51 débatte par rapport à la direction longitudinale dans un cône d'angle inférieur à 30 °.

La première liaison rotule 55 lie le vérin d'amortissement 51 à une partie d'extrémité d'un longeron 25. Le vérin 51 s'étend à partir de la première liaison rotule 55 vers une partie longitudinalement centrale du bogie. Au contraire, la bielle inférieure 65 est liée par la quatrième liaison rotule 69 à une partie longitudinalement centrale du longeron 25.

La bielle inférieure 65 est par exemple rectiligne. En revanche, la bielle supérieure 57 comporte, comme visible sur les figures 4 à 6, deux branches 71 et un tronçon inférieur commun 73. Le tronçon inférieur 73 présente une extrémité inférieure 75 liée à la seconde extrémité 59 du vérin d'amortissement par la seconde liaison rotule 61. Les deux branches 71 sont quant à elles chacune solidaire de l'extrémité supérieure 77 du tronçon commun 73. Chacune des branches 71 s'étend à partir de l'extrémité supérieure 77 jusqu'au plateau 41. Chacune des branches 71 est liée au plateau 41 par une liaison pivot 79 qui lui est propre. Les deux liaisons pivot 79 constituent ensemble le dispositif de liaison pivot 63. Les axes respectifs des deux liaisons pivot 79 sont alignés et sont parallèles à la direction longitudinale.

Le fonctionnement des dispositifs d'amortissement des mouvements de lacet et du dispositif de commande 21 du déplacement pendulaire de la structure en rotation autour de l'axe longitudinal va maintenant être détaillé.

Quand le véhicule se déplace en ligne droite, l'accéléromètre 49 ne détecte pas d'accélération transversale. Le calculateur 47 commande alors au vérin 43 d'adopter la position illustrée sur la figure 2, dans laquelle le plateau 41 est sensiblement horizontal. La partie centrale 37 de la traverse 29 est également horizontale. Dans cette position, le déplacement angulaire de la structure 17 par rapport au châssis 13 autour de l'axe longitudinal est nul. Considérées suivant la direction longitudinale, comme sur la figure 2, les bielles supérieure 57 et inférieure 65 forment un L pointant latéralement vers l'extérieur du bogie. La troisième liaison rotule 67 est décalée transversalement vers l'extérieur du bogie par rapport à la quatrième liaison rotule 69 et par rapport aux liaisons pivot 79.

Considéré suivant la direction transversale, comme sur la figure 4, le vérin d'amortissement 51 est légèrement incliné par rapport à la direction longitudinale. La bielle inférieure 65 s'étend dans un plan vertical et transversal.

La figure 3 illustre la situation quand le véhicule suit une courbe dont le centre de courbure se trouve sur la droite du bogie dans la représentation de la figure 3. Le capteur 49 détecte alors une accélération transversale vers la gauche de la figure 3. Il commande alors au vérin 43 de s'allonger, de telle sorte que la traverse de pendulation 29 est déplacée elle aussi vers la gauche de la figure 3. Le déplacement se fait par roulement des surfaces 35 sur des galets 33. La figure 3 illustre la course de pendulation maximum de la traverse 29 vers la gauche. La caisse 3 est entraînée par ce mouvement pendulaire et s'incline vers la droite de la figure 3. Ceci permet d'équilibrer le véhicule dans son déplacement le long de la courbe. Les bielles 57, 65 situées du côté du centre de courbure pivotent l'une par rapport à l'autre autour de la liaison rotule 67, dans le sens d'un rapprochement l'une de l'autre. L'angle formé par les bielles supérieure et inférieure 57, 65 a tendance à se réduire. Le vérin 51 ne joue pas, en l'absence de mouvements de lacet de la caisse 3 par rapport au châssis de bogie 13.

Au contraire, les bielles supérieure et inférieure 57, 65 situées à l'opposé du centre de courbure, ont tendance à s'écarter l'une de l'autre, l'angle formé par les deux bielles ayant tendance à augmenter.

Bien entendu, les mouvements sont inversés si le centre de courbure est à gauche de la figure 3.

La figure 5 illustre le comportement du dispositif d'amortissement des mouvements de lacet 23 si le mouvement pendulaire de la structure 17 par rapport au châssis de bogie 13 s'accompagne d'un mouvement de lacet. La figure 5 illustre la situation du dispositif d'amortissement 23 dans la situation de la figure 3, c'est-à-dire avec une course de pendulation maximum vers la gauche de la figure 3, accompagnée d'un mouvement de lacet maximum autour d'un axe vertical en sens horaire en vue de dessus du bogie.

Ce mouvement tend à comprimer le vérin 51, du fait du déplacement de la liaison rotule 67 vers la gauche de la figure 5. La bielle inférieure 65 est également déportée vers la gauche.

La figure 6 illustre la situation du dispositif d'amortissement des mouvements de lacet 23, pour un mouvement de pendulation maximum vers la droite de la figure 3 et un mouvement de lacet maximum dans le même sens que sur la figure 5, c'est-à-dire en sens horaire en vue de dessus autour d'un axe vertical. On note que l'angle formé par le vérin d'amortissement 51 par rapport à la direction longitudinale est réduit.

Comme visible sur les figures 2 et 3, il n'y a aucune interférence entre les bielles inférieure et supérieure et les longerons du châssis de bogie, ou entre le vérin 51 et les longerons du châssis de bogie. Le gabarit G, illustré sur les figures 2 et 3, n'est jamais dépassé. Par ailleurs, l'inclinaison du vérin d'amortissement 51 par rapport à la direction longitudinale reste faible, de telle sorte que ce vérin fonctionne dans des conditions d'efficacité satisfaisantes.

## Revendications

1. Bogie pendulaire (5) pour un véhicule ferroviaire (1), comprenant un châssis (13), une structure (17) mobile en rotation autour d'un axe longitudinal par rapport au châssis (13) et destinée à être liée à la caisse (3) du véhicule ferroviaire (1), et au moins un dispositif (23) d'amortissement des mouvements de lacet de la structure (17) par rapport au châssis (13), le dispositif (23) d'amortissement des mouvements de lacet comprenant :
- un vérin (51) d'amortissement, relié par une première extrémité (53) au châssis (13) par une première liaison rotule (55) ;
- un élément de liaison liant une seconde extrémité (59) du vérin d'amortissement (51) à la structure (17) ;
**caractérisé en ce que** l'élément de liaison comprend :
- une bielle supérieure (57), liée d'une part à la seconde extrémité (59) du vérin (51) par une seconde liaison rotule (61) et d'autre part à la structure (17) par un dispositif de liaison pivot (63) autour d'un axe de pivotement longitudinal ;
- une bielle inférieure (65), liée d'une part à la bielle supérieure (57) et/ou à la deuxième extrémité (59) du vérin d'amortissement (51) par une troisième liaison rotule (67), et d'autre part au châssis (13) par une quatrième liaison rotule (69).

2. Bogie selon la revendication 1, **caractérisé en ce que** la bielle supérieure (57) comprend deux branches (71), chaque branche (71) étant liée à la seconde extrémité (59) du vérin par la seconde liaison rotule (61), le dispositif de liaison pivot (63) comprenant deux liaisons pivots (79) autour de l'axe de pivotement liant chacun une des deux branches (71) à la structure (17).

3. Bogie selon la revendication 2, **caractérisé en ce que** la bielle supérieure (57) comprend un tronçon inférieur commun (73), dont une extrémité inférieure (75) est liée à la seconde extrémité (59) du vérin (51) par la seconde liaison rotule (61), les deux branches (71) étant solidaire d'une extrémité supérieure (77) du tronçon inférieur commun (73) opposée à l'extrémité inférieure (75).

4. Bogie selon l'une quelconque des revendications précédentes, **caractérisé en ce que** le vérin d'amortissement (51) est d'orientation sensiblement longitudinale et présente un axe de compression sensiblement longitudinal, le dispositif d'amortissement (23) étant agencé pour que le vérin d'amortissement (51) débatte par rapport à la direction longitudinale dans un cône d'angle inférieur à 30°.

5. Bogie selon l'une quelconque des revendications précédentes, **caractérisé en ce que** le vérin d'amortissement (51) est relié par sa première extrémité (53) à un longeron (25) du châssis (13).

6. Bogie selon l'une quelconque des revendications précédentes, **caractérisé en ce que** la bielle inférieure (65) est liée par la quatrième liaison rotule (69) à un longeron (25) du châssis (13).

7. Bogie selon l'une quelconque des revendications précédentes, **caractérisé en ce qu'il** comprend deux dispositifs (23) d'amortissement des mouvements de lacet de la structure (17) par rapport au châssis (13), disposés de deux côtés latéraux opposés de la structure (17).

8. Bogie selon l'une quelconque des revendications précédentes, **caractérisé en ce qu'il** comprend un dispositif (21) à vérin de commande du déplacement de la structure (17) en rotation autour de l'axe longitudinal par rapport au châssis (13).

9. Bogie selon l'une quelconque des revendications précédentes, **caractérisé en ce que** la bielle supérieure (57) est directement liée à la seconde extrémité du vérin d'amortissement (51) par la seconde liaison rotule (61)

10. Véhicule ferroviaire (1), comprenant au moins un bogie (5) selon l'une quelconque des revendications précédentes, et une caisse (3) liée à la structure (17) du bogie (5).

11. Train, comprenant une pluralité de véhicules ferroviaires (1) selon la revendication 10.

## Patentansprüche

1. Pendeldrehgestell (5) für ein Schienenfahrzeug (1), aufweisend ein Fahrgestell (13), eine Struktur (17), welche bezogen auf das Fahrgestell (13) um eine Längsachse herum durch Drehung bewegbar ist und bestimmt ist, um mit der Karosserie (3) des Schienenfahrzeugs (1) verbunden zu sein, und zumindest eine Vorrichtung (23) zum Dämpfen der Gierbewegungen der Struktur (17) bezogen auf das Fahrgestell (13), wobei die Vorrichtung (23) zum Dämpfen der Gierbewegungen aufweist:
- einen Zylinder (51) zur Dämpfung, welcher mit einem ersten Ende (53) mit dem Fahrgestell (13) durch eine erste Kugelgelenkverbindung (55) verbunden ist,
- ein Verbindungselement, welches ein zweites Ende (59) des Zylinders (51) zur Dämpfung mit der Struktur (17) verbindet, **dadurch gekennzeichnet, dass** das Verbindungselement aufweist:
- eine obere Stange (57), die zum einen mit dem zweiten Ende (59) des Zylinders (51) durch eine zweite Kugelgelenkverbindung (61) verbunden ist und zum anderen mit der Struktur (17) durch eine Verbindungsvorrichtung (63) zum Schwenken um eine Längsrichtungsschwenkachse verbunden ist,
- eine untere Stange (65), die zum einem mit der oberen Stange (57) und/oder dem zweiten Ende (59) des Zylinders (51) zur Dämpfung durch eine dritte Kugelgelenkverbindung (67) verbunden ist und zum anderen mit dem Fahrgestell (13) durch eine vierte Kugelgelenkverbindung (69) verbunden ist.

2. Drehgestell gemäß Anspruch 1, **dadurch gekennzeichnet, dass** die obere Stange (57) zwei Arme (71) aufweist, wobei jeder Arm (71) mit dem zweiten Ende (59) des Zylinders durch die zweite Kugelgelenkverbindung (61) verbunden ist, wobei die Verbindungsvorrichtung (63) zum Schwenken zwei Schwenkverbindungen (79) um die Schwenkachse herum aufweist, welche jeden der zwei Arme (71) mit der Struktur (17) verbinden.

3. Drehgestell gemäß Anspruch 2, **dadurch gekennzeichnet, dass** die obere Stange (57) einen gemeinsamen unteren Teilabschnitt (73) aufweist, dessen eines, unteres Ende (75) mit dem zweiten Ende (59) des Zylinders (51) durch die zweite Kugelgelenkverbindung (61) verbunden ist, wobei die zwei Arme (71) an einem oberen Ende (77) des gemeinsamen, unteren Teilabschnitts (73), welches dem unteren Ende (75) entgegengesetzt ist, fest miteinander verbunden sind.

4. Drehgestell gemäß irgendeinem der vorhergehenden Ansprüche, **dadurch gekennzeichnet, dass** der Zylinder (51) zur Dämpfung im Wesentlichen längsgerichtet orientiert ist und eine im Wesentlichen längsgerichtete Kompressionsachse aufweist, wobei die Vorrichtung zum Dämpfen (23) angeordnet ist, sodass der Zylinder (51) zur Dämpfung bezogen auf die Längsrichtung innerhalb eines Kegelwinkels von kleiner als 30° wirkt.

5. Drehgestell gemäß irgendeinem der vorhergehenden Ansprüche, **dadurch gekennzeichnet, dass** der Zylinder (51) zur Dämpfung mit seinem ersten Ende (53) mit einem Längsträger (25) des Fahrgestells (13) verbunden ist.

6. Drehgestell gemäß irgendeinem der vorhergehenden Ansprüche, **dadurch gekennzeichnet, dass** die untere Stange (65) durch die vierte Kugelgelenkverbindung (69) mit einem Längsträger (25) des Fahrwerks (13) verbunden ist.

7. Drehgestell gemäß irgendeinem der vorhergehenden Ansprüche, **dadurch gekennzeichnet, dass** es zwei Vorrichtungen (23) zum Dämpfen der Gierbewegungen der Struktur (17) bezogen auf das Fahrgestell (13) aufweist, die an zwei einander entgegengesetzten Lateralseiten der Struktur (17) angeordnet sind.

8. Drehgestell gemäß irgendeinem der vorhergehenden Ansprüche, **dadurch gekennzeichnet, dass** es eine Stellzylindervorrichtung (21) zum Drehverschieben der Struktur (17) bezogen auf das Fahrgestell (13) um die Längsachse herum aufweist.

9. Drehgestell gemäß irgendeinem der vorhergehenden Ansprüche, **dadurch gekennzeichnet, dass** die obere Stange (57) direkt mit dem zweiten Ende des Zylinders (51) zur Dämpfung durch die zweite Kugelgelenkverbindung (61) verbunden ist.

10. Schienenfahrzeug (1), aufweisend zumindest ein Drehgestell (5) gemäß irgendeinem der vorhergehenden Ansprüche und eine Karosserie (3), welche mit der Struktur (17) des Drehgestells (5) verbunden ist.

11. Zug, welcher eine Mehrzahl von Schienenfahrzeugen (1) gemäß Anspruch 10 aufweist.

## Claims

1. A pendular bogie (5) for a railway vehicle (1), comprising a chassis (13), a structure (17) mobile in rotation around a longitudinal axis relatively to the chassis (13) and intended to be bound to the body (3) of the railway vehicle (1), and at least one device (23) for damping the yaw movements of the structure (17) relatively to the chassis (13), the device (23) for damping the yaw movements comprising:
- a damping actuator cylinder (51) connected through a first end (53) to the chassis (13) through a first ball-joint connection (55);
- a connecting element binding a second end (59) of the damping actuator cylinder (51) to the structure (17);
**characterized in that** the connecting element comprises:
- an upper connecting rod (57), bound to the second end (59) of the actuator cylinder (51) through a second ball-joint connection (61) on the one hand and to the structure (17) by a pivoting connecting device (63) around a longitudinal pivot axis on the other hand;
- a lower connecting rod (65), bound to the upper connecting rod (57) and/or to the second end (59) of the damping actuator cylinder (51) through a third ball-joint connection (67) on the one hand and to the chassis (13) through a fourth ball-joint connection (69) on the other hand.

2. The bogie according to claim 1, **characterized in that** the upper connecting rod (57) comprises two branches (71), each branch (71) being bound to the second end (59) of the actuator cylinder through the second ball-joint connection (61), the pivoting connecting device (63) comprising two pivoting connections (79) around the pivot axis binding each of the two branches (71) to the structure (17).

3. The bogie according to claim 2, **characterized in that** the upper connecting rod (57) comprises a common lower segment (73), a lower end (75) of which is bound to the second end (59) of the actuator cylinder (51) through the second ball-joint connection (61), both branches (71) being firmly secured to an upper end (77) of the common lower segment (73) opposite to the lower end (75).

4. The bogie according to any of the preceding claims, **characterized in that** the damping actuator cylinder (51) is of a substantially longitudinal orientation and has a substantially longitudinal compression axis, the damping device (23) being laid out so that the damping actuator cylinder (51) is displaced relatively to the longitudinal direction in a cone with an angle of less than 30°.

5. The bogie according to any of the preceding claims, **characterized in that** the damping actuator cylinder (51) is connected through its first end (53) to a side member (25) of the chassis (13).

6. The bogie according to any of the preceding claims, **characterized in that** the lower connecting rod (65) is bound through the fourth ball-joint connection (69) to a side-member (25) of the chassis (13).

7. The bogie according to any of the preceding claims, **characterized in that** it comprises two devices (23) for damping the yaw movements of the structure (17) relatively to the chassis (13), positioned on two opposite lateral sides of the structure (17).

8. The bogie according to any of the preceding claims, **characterized in that** it comprises an actuator cylinder device (21) for controlling the displacement of the structure (17) in rotation around the longitudinal axis relatively to the chassis (13).

9. The bogie according to any of the preceding claims, **characterized in that** the upper connecting rod (57) is directly bound to the second end of the damping actuator cylinder (51) through the second ball-joint connection (61).

10. A railway vehicle (1) comprising at least one bogie (5) according to any of the preceding claims, and a body (3) bound to the structure (17) of the bogie (5).

11. A train, comprising a plurality of railway vehicles (1) according to claim 10.
